# FASCICULE DE BREVET EUROPEEN

(11) **EP 0 629 760 B1**
(45) Date de publication et mention de la délivrance du brevet: **28.05.1997**
(21) Numéro de dépôt: 94401351.5
(22) Date de dépôt: 16.06.1994
(51) Int. Cl.: E05B 65/08, E05C 9/02

(54) **Dispositif de serrure pour les châssis ouvrants de fenêtre ou de baie de type à translation**
Schloss für Fenster- oder ähnlichen Schliebeflügeln
Locking device for sliding or similar frames

(30) Priorité: 16.06.1993 FR 9307257
(43) Date de publication de la demande: 21.12.1994
(73) Titulaire: Fraigneau, Rémy, F-49140 Jarze (FR)
(72) Inventeur: Fraigneau, Rémy, F-49140 Jarze (FR)
(74) Mandataire: Jolly, Jean-Pierre

(56) Documents cités:
- EP-A- 0 057 829
- DE-A- 3 015 104
- DE-A- 3 307 563
- DE-U- 9 112 547

## Description

L'invention concerne un dispositif de serrure pour les châssis ouvrants de fenêtre ou de baie du type à translation.

Un dispositif de serrure conforme à la partie préambule de la revendication 1 est décrit par DE-A-3 015 104.

On sait que les baies ouvrantes des habitations présentent généralement des châssis ouvrants de type à translation horizontale. Ces châssis sont équipés d'éléments à fermeture de faible solidité relativement à ceux de la porte principale.

L'invention a pour objet de proposer un dispositif de serrure pour châssis ouvrant de type à translation, qui présente une résistance importante à toute tentative d'effraction, équivalente à celle de l'entrée principale.

Par ailleurs, les châssis sont de plus en plus constitués à partir de profilés métalliques généralement en aluminium, ou en polychlorure de vinyle dont la profondeur et distance entre les toiles intérieures de liaison des parois externes est réduite au minimum compatible avec la résistance mécanique.

L'invention a pour objet de proposer un dispositif de serrure pour ce type de châssis, qui puisse être implanté dans un espace de faible profondeur entre deux toiles d'un profilé montant du châssis, constituant la profondeur disponible sous tétière.

Cet objet est atteint par un dispositif de serrure conforme à la revendication 1.

Un tel dispositif de serrure présente une résistance à l'effraction équivalente à celle de l'entrée principale, de type multipoints et à anticrochetage.

Le dispositif de serrure comporte avantageusement un bouton de manoeuvre implanté sur le côté interne du châssis ouvrant. Ce bouton a la même fonction que celle du cylindre de serrure agissant d'une part par un panneton de son fouillot sur la crémaillère et les tringles supports des pênes et, d'autre part, sur le doigt anticrochetage par un mécanisme de biellette similaire à celui précité du cylindre à barillet, les mécanismes coopérant de façon à ce que l'action sur le cylindre soit complémentaire de celle du bouton de manoeuvre. A cet effet, le bouton de manoeuvre et le cylindre sont avantageusement montés de part et d'autre du doigt anticrochetage.

Avantageusement, un doigt antifausse manoeuvre est également prévu au sein du dispositif, ce doigt étant monté coulissant transversalement à la crémaillère et à travers la tétière. Il est rappelé vers l'extérieur, pour sortir en saillie du dispositif de serrure à l'ouverture du châssis par un trou correspondant dans la tétière, et une lumière ménagée dans la crémaillère pour verrouiller cette dernière en position empêchant ainsi que les pênes viennent heurter les gâches en cas de fausse manoeuvre de la serrure dans la situation de châssis ouvert, et rentrer à l'intérieur de la serrure sous la poussée d'un élément de butée complémentaire sur le dormant, libérant ainsi la crémaillère dès que le châssis est en situation de fermeture.

Le dispositif est avantageusement muni en outre sur chacun des côtés du châssis d'une poignée dite de tirage, laquelle permet la manoeuvre classique de translation d'ouverture et de fermeture du châssis.

L'invention est illustrée ci-après à l'aide d'un exemple de réalisation en référence aux dessins annexés sur lesquels :
La figure 1 est une vue en élévation du dispositif de serrure selon l'invention ;
La figure 2 est une vue de la partie de têtière correspondante ;
La figure 3 est une vue en coupe transversale du dispositif ;
La figure 4 est une vue en coupe selon la ligne IV-IV de la figure 2 ;
La figure 5 montre le mode de fixation des tringles et des points de liaison de fermeture du châssis équipé, au dormant ; et
La figure 6 est une vue de la plaque de garniture de serrure avec sa poignée de manoeuvre.

Le dispositif de serrure représenté, équipe un châssis ouvrant de fenêtre ou de baie de type à translation, qu'il soit de service ou semi-fixe, mobile relativement à un cadre de dormant. Ce dispositif est implanté dans un profilé montant 1 du châssis entre deux toiles de nervurage 3 du profilé. La distance entre la toile la plus interne et la face externe de la seconde toile correspondant à la paroi du montant, designée par D (figure 4) est inférieur ou égale à 23 mm. L'ensemble comporte des plaques de garniture de serrure 5, côté externe et interne du châssis. Une poignée de manoeuvre 7 fixée sur chacune des plaques permet de manoeuvrer le châssis en ouverture ou fermeture. Un bouton de manoeuvre rotatif ou manette 9 est également monté sur la plaque du côté interne du châssis. Un cylindre de serrure à barillet 11 de type européen est monté traversant sur chacune des plaques (cas d'un cylindre double). Le dispositif de serrure actionne une crémaillère verticale 13 disposée latéralement le long du fouillot 15 de la manette et du cylindre de serrure 11, entre lesdites toiles du profilé, et qui est munie d'un pêne 17 coopérant avec une gâche correspondante 19 (figure 1) sur le dormant. La crémaillère est reliée à deux tringles opposées 21 par l'intermédiaire de pièces de renvoi ou étriers 23 à ses extrémités. Ces tringles sont guidées en translation verticale à plat sur le profilé. Elles sont munies d'autres pênes 17 coopérant avec des gâches de dormant et constituant les points de verrouillage de fermeture du châssis ouvrant au cadre dormant de la baie.

L'ensemble du dispositif est implanté longitudinalement, dans l'espace entre les toiles du profilé. Il est reçu dans une mortaise longitudinale 22 dans la paroi externe 1 du profilé montant, fixé serré sur le bord de la mortaise par des clameaux appropriés 24. Un doigt anticrochetage 25 est guidé en coulissement transversal, de manière à pouvoir s'engager dans un trou complémentaire 27 de la crémaillère en position de condamnation de la serrure en situation de fermeture du châssis. Ce doigt est rappelé vers la crémaillère par un ressort arrière 29. Il coopère par un épaulement adéquat 31 sur une pièce entraîneur 33 apte à venir en prise sur un secteur 35 du fouillot par sa partie d'extrémité de tête supérieure 37. Cette pièce entraîneur coopère avec une biellette inférieure 39, articulée et venant en contact de butée sur l'entraîneur 33 par son bras supérieur 41. Le bras inférieur 43 de la biellette coopère avec le panneton 45 du cylindre, et est susceptible d'être basculé au contact de ce dernier. Le doigt anticrochetage 25 est muni d'une partie crochet inférieure 47 apte à venir en prise au recul du doigt sur un élément de crochet bloqueur complémentaire 49 monté verticalement avec rappel vers le haut par un ressort 50. Cet élément est monté, guidé en partie sur une pièce support 52 solidaire de la crémaillère.

Enfin, un doigt antifausse manoeuvre 51, monté transversalement au niveau inférieur, empêche qu'une manoeuvre intempestive de la serrure ne soit effectuée lorsque le châssis est ouvert afin que le châssis ne soit refermé sur le dormant, serrure en position de condamnation avec les pênes au niveau des gâches, ce qui présente un risque de fracture de ces pièces. Le doigt rappelé vers l'extérieur en saillie de la tetière du dispositif par un ressort arrière 53 s'engage dans une lumière longitudinale complémentaire 55 de la crémaillère et dans un trou 56 de la tétière dans la position d'ouverture du châssis, verrouillant la crémaillère dans cette position. Ce doigt à la fermeture du châssis vient en contact avec un élément de butée complémentaire 57 du dormant, et dégage le support 59 de l'étrier 23 correspondant, lui-même solidaire de la tringle 21 autorisant ainsi le mouvement de translation de la crémaillère pour la manoeuvre de condamnation de la serrure et ainsi du châssis. Il est monté réglable en longueur par vissage sur la pièce support 59.

Le fonctionnement du dispositif de serrure est à présent décrit ci-après :

La rotation de la manette 9, pour manoeuvrer la serrure en vue d'ouvrir le châssis, côté intérieur, entraîne en rotation le secteur 35 du fouillot 15, lequel fait basculer l'entraîneur supérieur 33. Ce dernier entraîne le doigt anticrochetage 25 guidé dans son support vers l'arrière, et donc la pièce de crochet inférieure 47 vient en prise avec l'élément de crochet vertical 49. A ce moment, le doigt anticrochetage est maintenu en position rentrée, hors de portée de la crémaillère 13. Ensuite lors de la rotation de la manette, son panneton supérieur 61 (solidaire du fouillot) vient en prise avec un logement ou encoche adéquate 63 de la crémaillère pour l'entraîner en translation en position dite de décondamnation.

La crémaillère est ainsi entraînée selon un mouvement vertical de haut en bas, guidée sur sa longueur par appui à l'intérieur de la têtière.

Comme décrit ci-dessus, le pêne (17) solidaire de la crémaillère, incorporé à la serrure et ceux situés au niveau des extrémités des tringles 21 sont entraînés dans un mouvement parallèle de haut en bas et viennent se dégager des gâches 19 en vis-à-vis, elles mêmes situées sur le dormant.

Simultanément, l'étrier 23 reliant la crémaillère à la tringle inférieure se déplace aussi et positionne son arête supérieure 65 en dessous de la pièce support 59, laquelle est solidaire du doigt antifausse manoeuvre qui est réglable sur celle-ci pour sa mise à longueur en fonction du positionnement de l'élément butée 57 sur le dormant.

Après que les pênes se soient désolidarisés de leurs gâches, il est possible d'ouvrir l'ouvrant, c'est-à-dire de le dégager du dormant par traction sur la poignée 7.

Au dégagement de celui-ci, le doigt antifausse manoeuvre 51 traverse la crémaillère par la lumière 55 et la têtière. La face frontale de la pièce support 59 vient obligatoirement se placer devant la face haute 65 de l'étrier 23.

Ainsi, en cours de manoeuvre de translation de l'ouvrant, la crémaillère étant immobilisée, il est impossible d'exécuter une rotation de la manette et même d'opérer par le barillet de cylindre dont le mode de fonctionnement est décrit ultérieurement.

Cette fonction appelée antifausse manoeuvre empêche la manoeuvre de la serrure et de ce fait ne peut placer les pênes face aux gâches, ce qui supprime tout risque d'endommager les gâches et les pênes.

Au cours de l'ouverture de la serrure, la crémaillère a été translatée de haut en bas pour le dégagement des pênes et l'élément de crochet 49 monté sur sa pièce support 52 fixée sur la crémaillère a été simultanément déplacé. Celle-ci s'est dégagée de la partie de crochet 47 et le doigt 25 est donc rappelé vers la crémaillère maintenant en pression l'entraîneur 33 sur le secteur 35 du fouillot.

Dans la translation de l'ouvrant en fermeture, au moment où l'ouvrant regagne sa place dans son dormant, au contact, le doigt antifausse manoeuvre est déplacé vers l'intérieur de la serrure, ce qui libère l'étrier et dégage ainsi l'ensemble crémaillère, étriers et tringles.

Lors de la rotation inverse du fouillot entraîné par le carré de manoeuvre de la manette, son panneton 61 vient se prendre dans l'encloche 63 de la crémaillère et l'entraîne dans un mouvement de bas en haut aidé en relai par la prise d'un second panneton 74 du fouillot dans une lumière 76 correspondante de la crémaillère, amenant à nouveau les pênes à s'engager dans leurs gâches.

A la présentation des pênes dans la position de fermeture, le doigt anticrochetage 25 vient automatiquement s'engager dans la lumière 27 de la crémaillère.

Ainsi, la serrure est en fonction de fermeture et le doigt 25 assure ainsi la fonction d'antidégondage et d'anticrochetage. On notera que la manoeuvre manuelle peut être exécutée des deux côtés (intérieur et extérieur) de l'ouvrant en ajustant la longueur de la tige carrée de manoeuvre de la manette de sorte que la prise dans son fouillot se fasse jusqu'au milieu de son épaisseur.

La manoeuvre d'ouverture peut être effectuée également à l'aide de la clé de cylindre à barillet. A la rotation de la clé, le panneton 45 de cylindre tourne et vient en contact avec l'extrémité inférieure 69 de la biellette 39. Celle-ci bascule, entraînant l'entraîneur 33 par son bras supérieur 41, ce qui amène le doigt anticrochetage à se dégager de la crémaillère. Les éléments de crochets 47 et 49 rentrent à nouveau en prise pour le maintenir comme précédemment hors de la crémaillère.

En continuant la rotation de la clé qui entraîne le panneton 45, celui-ci vient se loger dans l'entaille en regard 71 de la crémaillère et en poursuivant la rotation de la clé, le panneton engrène sur la crémaillère pour la mouvoir de haut en bas pour le dégagement de l'ensemble des pênes des gâches.

La fonction antifausse manoeuvre est identique à la précédente. A la fermeture de l'ouvrant, le doigt antifausse manoeuvre 51 est repoussé comme précédemment indiqué. Lorsque l'on continue à tourner la clé dans le même sens qu'à l'ouverture, le support 52 solidaire de la crémaillère a un mouvement de translation de haut en bas à l'ouverture. La partie d'extrémité inférieure 73 de la pièce 52 vient se loger à l'ouverture près du cylindre, empêchant le panneton d'exécuter un mouvement de sens identique au sens de décondamnation. L'utilisateur qui ne peut donc continuer à tourner sa clé dans le sens d'ouverture, ressent la retenue.

Lorsque le panneton tourne dans le sens de la fermeture, il reprend l'entaille 71 de la crémaillère pour la déplacer en translation de bas en haut.

Le panneton contacte l'extrémité inférieure 69 de la biellette 39 qui bascule en sens inverse de son mouvement d'ouverture, permettant ainsi le libre passage du panneton ayant précédemment relevé la crémaillère. L'extrémité inférieure 73 du support 52 solidaire de la crémaillère ayant été relevée de bas en haut libère ainsi le passage du panneton qui revient rejoindre sa position initiale. Les pênes sont ainsi engagés dans leurs gâches, et l'ouvrant est solidarisé à son dormant. Le doigt anticrochetage regagne sa position de verrouillage de la crémaillère.

On notera que à la décondamnation du dispositif de serrure, la languette 73 de la pièce support 52 empêche le panneton 45 du cylindre d'aller au delà du mouvement nécessaire à la poursuite de la décondamnation du dispositif de serrure et, inversement, pour la condamnation du dispositif, la largeur de la lumière 55 de la crémaillère 13 est inférieure à celle du panneton 45, empêchant celui-ci d'y pénétrer pour tourner en sens inverse du sens nécessaire à la poursuite de la condamnation.

Par ailleurs, les pênes 17 sont montés réglables en longueur, par exemple par vissage sur leur support, de façon à permettre un ajustement précis de la fermeture de châssis sur les gâches 19 en compensation du faux aplomb éventuel de l'ouvrant par rapport à son dormant.

## Revendications

1. Dispositif de serrure pour les châssis ouvrants de fenêtre ou de baie de type à translation, comportant :
- un cylindre de serrure à barillet (11) de type européen, de dimension standard .
- une crémaillère (13) reliée au cylindre de serrure en vue d'être mise en translation par l'actionnement de la serrure, la crémaillère étant reliée à au moins une tringle (21) à laquelle est fixé au moins un pêne (17) apte à coopérer avec une gâche complémentaire (19) se trouvant sur le dormant, caractérisé en ce qu'il comporte en outre :
- des moyens anticrochetages ou antidégondages (25) des points de fermeture coopérant avec ledit cylindre de serrure (11) en vue de verrouiller ladite crémaillère (13) en fonction de condamnation de la serrure, lesdits moyens anticrochetages ou antidégondages consistant en l'ensemble des pièces suivantes :
- un doigt anticrochetage (25) apte à s'engager dans un trou complémentaire (27) de la crémaillère pour la verrouiller en position de fermeture du châssis, ou à en être dégagé pour la libérer et permettre l'ouverture du châssis ;
- au moins une biellette (39) à profil longitudinal, articulée et comportant deux parties opposées relativement à son axe d'articulation, l'une coopérant avec un panneton (45) de cylindre de serrure et l'autre avec ledit doigt anticrochetage (25) de manière que la manoeuvre d'ouverture de la serrure selon un sens de rotation du panneton fasse rentrer ledit doigt anticrochetage, autorisant ainsi la translation de la crémaillère, et que la manoeuvre de fermeture de la serrure dans le sens de rotation opposé fasse sortir ledit doigt pour verrouiller la fermeture de la crémaillère, l'ensemble desdits éléments, cylindre de serrrure (11), crémaillère (13) et moyens anticrochetages ou antidégondages (25), étant implanté entre deux toiles (3) d'un profilé montant de l'ouvrant, situées à une distance D inférieure ou égale à 23 mm.

2. Dispositif selon la revendication 1, caractérisé en ce qu'il comporte un bouton de manoeuvre (9) implanté sur le côté interne du châssis ouvrant, ce bouton ayant la même fonction que celle du cylindre de serrure (11) agissant d'une part, par un panneton (61) de son fouillot sur la crémaillère (13) qui supporte les pênes, et d'autre part sur le doigt anticrochetage (25) par un mécanisme de biellette similaire à celui précité du cylindre à barillet, les mécanismes coopérant de façon à ce que l'action sur le cylindre soit complémentaire de celle du bouton de manoeuvre et inversement.

3. Dispositif selon l'une des revendications précédentes, caractérisé en ce que le bouton de manoeuvre (9) et le cylindre de serrure (11) sont montés de part et d'autre du doigt anticrochetage (25).

4. Dispositif selon l'une des revendications précédentes, caractérisé en ce qu'il comporte un doigt antifausse manoeuvre (51), ce doigt étant monté avec possibilité de translation transversalement à la crémaillère (13) et à travers la tétière (14), rappelé vers l'extérieur de façon à sortir en saillie du dispositif de serrure du châssis, à l'ouverture du châssis, à travers une lumière (55) ménagée au sein de la crémaillère pour verrouiller cette dernière en position de décondamnation, lors de l'ouverture du châssis, empêchant ainsi que les pênes (17) viennent heurter les gâches (19) en cas de fausse manoeuvre sur la serrure, et revenir à l'intérieur du dispositif, sous la poussée d'un élément de butée complémentaire (57) prévu sur le dormant, libérant ainsi la crémaillère dès que le châssis est fermé.

5. Dispositif selon l'une des revendications précédentes, caractérisé en ce qu'il est muni en outre sur chacun des côtés du châssis d'une poignée (7) dite de tirage, laquelle permet la manoeuvre classique de translation d'ouverture et de fermeture du châssis.

6. Dispositif selon l'une des revendications précédentes, caractérisé en ce que les moyens anticrochetages comportent en outre :
- une pièce de crochet (47) solidaire de l'axe ou doigt anticrochetage (25), lequel est guidé transversalement et rappelé vers la crémaillère (13), et qui coopère avec un élément de crochet inférieur (49) monté coulissant verticalement et solidaire en partie de la crémaillère par une pièce support inférieure (52), l'élément de crochet (49) maintenant, lors du début de la manoeuvre de décondamnation du dispositif de serrure, sa prise de retenue de la pièce de crochet (47) du doigt anticrochetage (25) ;
- une biellette (39) implantée longitudinalement dans l'espace entre toiles (3) et articulée, comportant un bras supérieur (41) coopérant avec un entraîneur (33) qui agit directement sur la partie de crochet (47) solidaire du doigt (25) à la manoeuvre de décondamnation du dispositif de serrure par mouvement du panneton (45) du cylindre (11);
- et un doigt antifausse manoeuvre (51) monté coulissant transversalement relativement à la crémaillère et à travers la tétière (14) et rappelé vers l'extérieur du dispositif, ledit doigt étant vissé réglable en longueur sur une pièce support (59) formant butée de retenue du doigt antifausse manoeuvre par le biais de l'étrier (23) de liaison de la crémaillère à la tringle correspondante (21) lorsqu'il s'est déplacé en manoeuvre d'ouverture du châssis, ce doigt maintenant la crémaillère en position de décondamnation du dispositif de serrure, jusqu'à ce qu'il soit libéré de l'étrier et donc de la crémaillère à la manoeuvre de fermeture du châssis au contact du dormant sur un élément butée complémentaire (57).

7. Dispositif selon l'une des revendications précédentes, caractérisé en ce que les pênes (17) sont montés réglables en longueur, par exemple par vissage sur leur support, de façon à permettre un ajustement précis de des pênes (17) en regard des gâches (19) en compensation d'un éventuel faux aplomb du châssis en rapport avec son dormant.

8. Dispositif selon l'une des revendications précédentes, caractérisé en ce que la distance utile pour l'implantation du dispositif est la distance (D) entre la toile (3) la plus interne et la face externe de la seconde toile (3) correspondant à la paroi du profilé (1).

9. Dispositif selon l'une des revendications précédentes, caractérisé en ce que à la décondamnation du dispositif de serrure, la languette inférieure (73) de la pièce support (52) empêche le panneton (45) du cylindre d'aller au delà du mouvement nécessaire à la poursuite de la décondamnation du dispositif de serrure et, inversement, pour la condamnation du dispositif la largeur de la lumière (55) de la crémaillère (13) est inférieure à celle du panneton (45), empêchant celui-ci d'y pénétrer pour tourner en sens inverse du sens nécessaire à la poursuite de la condamnation.

## Patentansprüche

1. Schließeinrichtung für öffnende Rahmen von Schiebefenstern oder ähnlichen Schiebeflügeln mit:
- einem Federschließzylinder (11) europäischen Typs mit Standardmaßen,
- einer Zahnleiste (13), die mit dem Schließzylinder verbunden ist und durch Betätigen des Schlosses verschoben wird, und die mit mindestens einer Stange (21) verbunden ist, an welcher mindestens ein Riegel (17) befestigt ist, der zum Zusammenwirken mit einem am Blendrahmen angeordneten zugehörigen Schließhaken (19) geeignet ist, dadurch gekennzeichnet, daß sie des weiteren umfaßt:
- Mittel (25) zum Verhindern eines Aufbruchs oder eines Aushängens der Verschlußpunkte, die mit dem Schließzylinder (11) zusammenwirken, um die Zahnleiste (13) abhängig von der Verriegelung des Schlosses zu blockieren, wobei die Mittel zum Vermeiden eines Aufbruchs oder eines Aushängens insgesamt aus den folgenden Teilen bestehen:
- ein Anti-Aufbruch-Zapfen (25), der dazu geeignet ist, in ein zugehöriges Loch (27) der Zahnleiste einzugreifen, um diese in der Schließstellung des Rahmens zu blockieren, oder aus dem Loch herausgenommen zu werden, um die Zahnleiste freizugeben und das Öffnen des Rahmens zu gestatten,
- mindestens ein Schwingarm (39) mit einem Längenprofil, der drehbar gelagert ist und zwei in Bezug auf die Drehachse einander gegenüberliegende Abschnitte aufweist, von denen der eine mit einem Schließbart (45) des Schließzylinders und der andere mit dem Anti-Aufbruch-Zapfen (25) zusammenwirkt, derart daß der Öffnungsvorgang des Schlosses gemäß einer Drehrichtung des Schließbartes den Anti-Aufbruch-Zapfen zurückzieht und dadurch die Verschiebung der Zahnleiste gewährt und daß der Schließvorgang des Schlosses in der entgegengesetzten Drehrichtung den Zapfen zum Blockieren der Schließung der Zahnleiste hinausschiebt, wobei alle diese Elemente, der Schließzylinder (11), die Zahnleiste (13) und die Mittel (25) zum Verhindern eines Aufbruchs oder eines Aushängens, zwischen zwei Beplankungen (3) eines Profilstützrahmens des öffnenden Rahmens eingesetzt sind, wobei die Beplankungen in einem Abstand D angeordnet sind, der kleiner als oder gleich 23 mm ist.

2. Schließeinrichtung nach Anspruch 1, dadurch gekennzeichnet, daß sie einen in die Innenseite des öffnenden Rahmens eingesetzten Betätigungsknopf (9) umfaßt, der die gleiche Funktion wie diejenige des Schließzylinders (11) besitzt und mittels eines Bartes (61) seiner Nuß beidseitig auf die riegelstützende Zahnleiste (13) einwirkt und mittels eines dem vorerwähnten Schwingarm des Federzylinders ähnlichen Schwingarmmechanismus auf den Anti-Aufbruch-Zapfen (25) einwirkt, wobei die Mechanismen derart zusammenwirken, daß die Einwirkung auf den Zylinder sich mit der Einwirkung des Betätigungsknopfes ergänzt und umgekehrt.

3. Schließeinrichtung nach einem der vorstehenden Ansprüche, dadurch gekennzeichnet, daß der Betätigungsknopf (9) und der Schließzylinder (11) beidseitig des Anti-Aufbruchs-Zapfens (25) angeordnet sind.

4. Schließeinrichtung nach einem der vorstehenden Ansprüche, dadurch gekennzeichnet, daß sie einen Betätigungssicherungszapfen (51) umfaßt, der transversal verschiebbar an der Zahnleiste (13) und durch die Stulpplatte (14) hindurch angeordnet und derart nach außen verlängert ist, daß er bei der Öffnung des Schlosses durch ein in der Zahnleiste vorgesehenes Fenster (55) hindurch aus der Schließeinrichtung des Rahmens hinausragt, um die Zahnleiste in ihrer Entriegelungsstellung zu blockieren, wenn der Rahmen geöffnet wird, und dadurch die Riegel (17) daran zu hindern, im Falle einer unbeabsichtigten Betätigung des Schlosses die Schließhaken (19) zu beaufschlagen, und um unter dem Druck eines an der Zarge vorgesehenen komplementären Anschlagelements (57) in das Innere der Schließeinrichtung zurückzukehren und dadurch die Zahnleiste freizugeben, sobald der Rahmen geschlossen wird.

5. Schließeinrichtung nach einem der vorstehenden Ansprüche, dadurch gekennzeichnet, daß sie des weiteren zu beiden Seiten des Rahmens mit einem sogenannten Zuggriff (7) versehen ist, der die an sich bekannte Verschiebung zum Öffnen und Schließen des Rahmens gestattet.

6. Schließeinrichtung nach einem der vorstehenden Ansprüche, dadurch gekennzeichnet, daß die Mittel zum Verhindern eines Aufbruchs des weiteren umfassen:
- ein einstückig mit der Achse des Anti-Aufbruch-Zapfens (25) ausgebildetes Hakenstück (47), das transversal geführt und zu der Zahnleiste (13) hin verlängert ist und das mit einem unteren Hakenelement (49) zusammenwirkt, welches vertikal verschiebbar angeordnet und mittels eines unteren Stützteils (52) teilweise mit der Zahnleiste fest verbunden ist, und welches zu Beginn des Entriegelungsvorgangs der Schließeinrichtung das Hakenteil (47) des Anti-Aufbruch-Zapfens (25) weiterhin zurückhält,
- einen in Längsrichtung in dem Raum zwischen den Beplankungen (3) drehbar angeordneten Schwingarm (39), der einen oberen Arm (41) umfaßt, welcher mit einem Mitnehmer (33) zusammenwirkt, der aufgrund der Bewegung des Schließbartes (45) des Zylinders (11) beim Entriegelungsvorgang der Schließeinrichtung auf das einstückig mit dem Zapfen (25) ausgebildete Hakenteil (47) einwirkt,
- und einen bezüglich der Zahnleiste und durch die Stulpplatte (14) hindurch transversal verschiebbar angeordneten Sicherungsstift (51), der nach außerhalb der Einrichtung verlängert und in seiner Länge einstellbar mit einem Stützteil (59) verschraubt ist, das über den Verbindungsbügel (23) zwischen der Zahnleiste und der zugehörigen Stange (21) einen Rückhalteanschlag für den Sicherungsstift bildet, sobald dieser sich während des Öffnens des Rahmens verschiebt, wobei der Stift die Zahnleiste in der Entriegelungsstellung der Schließeinrichtung hält, bis er beim Schließen des Rahmens durch Kontakt mit einem komplementären Anschlagelement (57) am Blendrahmen von dem Verbindungsbügel und somit von der Zahnleiste freigegeben ist.

7. Schließeinrichtung nach einem der vorstehenden Ansprüche, dadurch gekennzeichnet, daß die Riegel (17) längenverstellbar angeordnet sind, beispielsweise mittels einer Schraubverbindung auf ihren Trägern, derart daß eine präzise Einstellung der Riegel (17) bezüglich der Riegel (19) zum Ausgleich einer eventuellen falschen Ausrichtung des Rahmens bezüglich seines Blendrahmens ermöglicht ist.

8. Schließeinrichtung nach einem der vorstehenden Ansprüche, dadurch gekennzeichnet, daß der für den Einbau der Einrichtung benötigte Abstand der Abstand (D) zwischen der innersten Beplankung (3) und der Außenseite der zweiten Beplankung (3), die der Wandung des Profils (1) entspricht, ist.

9. Schließeinrichtung nach einem der vorstehenden Ansprüche, dadurch gekennzeichnet, daß bei der Entriegelung der Schließeinrichtung die untere Zunge (73) des Stützteils (52) den Schließbart (45) des Zylinders daran hindert, über die zum Erreichen der Entriegelung der Schheßeinüchtung notwendige Bewegung hinauszudrehen, und daß im Gegenzug zur Verriegelung der Einrichtung die Breite des Fensters (55) der Zahnleiste (13) kleiner ist als die Breite des Schließbartes (45), wodurch dieser daran gehindert wird, in das Fenster einzugreifen und sich in einer für das Erreichen der Verriegelung notwendigen Richtung entgegengesetzten Richtung zu drehen.

## Claims

1. Lockin device for the opening frames of windows or louvres of the translational type, comprising:
- a locking barrel cylinder (11) of the European type, having standard dimensions,
- a rack (13) connected to the locking cylinder so that it is translated by the actuation of the lock, the rack being connected to at least one rod (21) to which is fixed at least one bolt (17) capable of cooperating with a complementary catch (19) located on the window frame, characterised in that it furthermore comprises:
- anti-picklock and anti-unhinging means (25) for the closing points, cooperating with said locking cylinder (11) in order to lock said rack (13) as a functions of locking the lock, said anti-picklock or anti-unhinging means consisting of all of the following parts:
- an anti-picklock pin (25) capable of engaging with a complementary aperture (27) in the rack in order to lock it when the frame is in the closed position, or of being disengaged from said rack to release it and allow the opening of the frame;
- at least one connecting bar (39) with a longitudinal profile, articulated and comprising two parts which are opposite relative to its axis of articulation, one cooperating with a key bit (45) of the locking cylinder, and the other with said anti-picklock pin (25) such that the operation of opening the lock in one direction of rotation of the key bit causes said anti-picklock pin to be retracted, thereby allowing the translation of the rack, and that the operation of closing the lock in the opposite direction of rotation causes said pin to protrude in order to lock the rack closed, all of said elements, locking cylinder (11), rack (13) and anti-picklock and anti-unhinging means (25) being mounted between two webs (3) of a vertical section of the opening part, located at a distance apart D greater than or equal to 23 mm.

2. Device according to claim 1, characterised in that it comprises an operating switch (9) mounted on the inside of the opening frame, said switch having the same function as that of the locking cylinder (11) acting on the one hand by means of a key bit (61) of its nut on the rack (13) which supports the bolts, and on the other hand on the anti-picking latch (25) by means of a connecting bar mechanism similar to that previously described with respect to the barrel cylinder; the mechanisms cooperating such that the action upon the cylinder is complementary with that of the operating switch and vice-versa.

3. Device according to one of the preceding claims, characterised in that the operating switch (9) and the locking cylinder (11) are mounted on either side of the anti-picklock pin (25).

4. Device according to one of the preceding claims, characterised in that it comprises an anti-misuse pin (51), said pin being mounted with the possibility of being translated transversely with respect to the rack (13) and through the end-section (14), returned to the exterior such as to project out from the locking device on the frame, when the frame is opened, through an opening (55) made in the rack in order to lock the latter in the locked position during the opening of the frame, thereby preventing the bolts (17) from striking against the catches (19) if there is misuse of the lock, and to withdraw into the inside of the device under the pressure of a complementary stopping element (57) provided on the window frame, thereby releasing the rack, once the frame is closed.

5. Device according to one of the preceding claims, characterised in that it is additionally fitted on each side of the frame with a handle (7) known as a pull, which allows the usual operation of translation for opening and closing the frame.

6. Device according to one of the preceding claims, characterised in that the anti-picklock means further comprise:
- a hook piece (47) integral with the axle or anti-picklock pin (25), said piece being guided transversally and returned to the rack (13), and which cooperates with a lower hook element (49) mounted such that it slides vertically and is partially integral with the rack by means of a lower supporting piece (52), the hook element (49) retaining the hook piece (47) of the anti-picklock pin (25) when the locking operation of the locking device begins;
- a connecting bar (39) mounted longitudinally in the space between the webs (3) and articulated, comprising an upper arm (41) : cooperating with a dog which acts directly upon the part of the hook integral with the pin when operation of the locking device by the movement of the key bit (45) of the cylinder (11) takes place;
- and an anti-misuse pin (51) mounted such that it slides transversally relative to the rack and through the end section (14) and returned towards the exterior of the device, said pin being screwed to an adjustable length onto a supporting piece (59) forming a retaining thrust for the anti-misuse pin by means of the clip (23) for joining the rack to the corresponding rod (21) when it is displaced during the operation of opening the frame, said pin holding the rack in the locked position of the locking device until it is released from the clip and thus from the rack when the operation of closure of the frame into contact with the window frame onto a complementary thrust element (57) takes place.

7. Device according to one of the preceding claims, characterised in that the bolts (17) are mounted such that their length is adjustable, for example by screwing onto their support, such as to allow precise adjustment of the bolts (17) with respect to the catches (19) in order to compensate for a possible faulty alignment of the frame with respect to its window frame.

8. Device according to one of the preceding claims, characterised in that the distance useable for fitting the device is the distance apart (D) between the innermost web (3) and the external face of the second web (3), corresponding to the wall of the section (1).

9. Device according to one of the preceding claims, characterised in that when the locking device is locked, the lower tongue (73) of the supporting piece (52) prevents the key bit (45) of the cylinder from moving beyond the movement necessary for carrying out the locking of the locking device, and conversely, for the locking of the device, the width of the opening (55) in the rack (13) is less than that of the key bit (45) preventing it from entering therein to turn in the direction opposite the direction necessary for carrying out the locking.
